# EUROPÄISCHE PATENTANMELDUNG

(11) **EP 1 949 816 A1**
(43) Veröffentlichungstag der Anmeldung: **30.07.2008**
(21) Anmeldenummer: 07001515.1
(22) Anmeldetag: 24.01.2007
(51) Int. Cl.: A46B 3/20, A46B 5/00, A46B 7/06, A46B 9/04

(54) **Bürste, insbesondere Zahnbürste**

(71) Anmelder: M + C Schiffer GmbH, 53577 Neustadt-Wied (DE)
(72) Erfinder: Walgenbach, Andreas, 53567 Buchholz (DE)
(74) Vertreter: Grünecker, Kinkeldey, Stockmair & Schwanhäusser Anwaltssozietät

(57) **Zusammenfassung**

Die vorliegende Erfindung betrifft eine Bürste, insbesondere Zahnbürste, mit einem Griffstiel (1) und einem Bürstenkopf (2), der Borstenbündel (3, 4, 5) trägt, die im Bereich ihrer befestigungsseitigen Enden in einem Befestigungselement (10) aufgenommen sind, wobei jedenfalls eines der Befestigungselemente (10) mit einer jedenfalls einen Teil der Grundfläche des Bürstenkopfes (2) bildenden und Zwischenräume zwischen einzelnen Befestigungselementen (10) ausfüllenden Basis (12) aus einem weichelastischen Kunststoff verbunden sind. Im Hinblick auf eine leichte Herstellbarkeit und zur Verbesserung der Anpassbarkeit der Bürste and die zu reinigende Oberfläche wird mit der vorliegenden Erfindung vorgeschlagen, die Dicke der Basis (12) mit nicht mehr als 80% der Höhe der Befestigungselemente (10) auszubilden und benachbarter Befestigungselemente (10) miteinander über Stege (13) zu verbinden, die sich im wesentlichen in der Ebene der Basis (12) erstrecken.

## Beschreibung

Die vorliegende Erfindung betrifft eine Bürste, insbesondere Zahnbürste, mit einem Griffstiel und einem Bürstenkopf, der Borstenbündel trägt, die im Bereich ihrer befestigungsseitigen Enden in einem Befestigungselement aufgenommen sind, wobei jedenfalls eines der Befestigungselemente mit einer jedenfalls einen Teil der Grundfläche des Bürstenkopfes bildenden und Zwischenräume zwischen den Befestigungselementen ausfüllenden Basis aus einem weichelastischen Kunststoff verbunden sind.

Eine solche Bürste ist aus der EP 0 923 326 bekannt. Bei dieser vorbekannten Bürste können einzelne Befestigungselemente so ausgebildet sein, dass diese mehrere Borstenbündel tragen. Die Befestigungselemente können aber auch als Hülsen ausgebildet sein, die eine im wesentlichen der Querschnittsfläche des Borstenbündels entsprechende Grundfläche haben und durch welche jeweils ein relativ dünnwandiger Hohlzylinder ausgebildet ist, so dass jedes einzelne als Hülse ausgebildete Befestigungselement lediglich ein Borstenbündel umschließt.

Die vorerwähnten Beispiele für Befestigungselemente gelten auch als Beispiele für Befestigungselemente gemäß der vorliegenden Erfindung. Die Befestigungselemente sind üblicherweise aus einer Hartkomponente gebildet und dienen der Befestigung der Borstenbündel in dem weichelastischen Kunststoff. Dieser weichelastische Kunststoff bildet eine Basis, die einen Teil der Grundfläche des Bürstenkopfes ausformt. Innerhalb dieser Basis befinden sich ein oder mehrere Befestigungselemente als in der Basis schwimmende Inseln. Aufgrund der Elastizität des weichelastischen Kunststoffes können die Befestigungselemente zusammen mit ihren Borstenbündeln in gewissen Grenzen frei verschwenken. Sind mehrere Borstenbündel als Gruppe an einem gemeinsamen Befestigungselement befestigt, so verschwenken diese zu einer Gruppe zusammengefasster Borstenbündel synchron. Im Falle der Befestigung der einzelnen Borstenbündel, die jeweils über eine Hülse an der Basis befestigt sind, können die einzelnen Borstenbündel im wesentlichen frei relativ zueinander verschwenken.

Beim gattungsbildenden Stand der Technik spannt die Basis aus weichelastischem Kunststoff den Bürstenkopf auf. So besteht das Problem, durch adäquate Materialauswahl des weichelastischen Kunststoffs einerseits eine hinreichende Verschwenkbarkeit einzelner Borstenbündel relativ zueinander in dem Bürstenkopf zu gewährleisten. Andererseits darf der weichelastische Kunststoff aber nicht so weich sein, dass der Bürstenkopf einer Druckbeanspruchung beim Putzen mit der Bürste zu sehr ausweicht, wodurch der durch die Bürste gewünschte Putzeffekt im wesentlichen verloren gehen würde.

Bei dem gattungsbildenden Stand der Technik sind die Befestigungselemente darüber hinaus vollständig von dem weichelastischen Kunststoff der Basis umgeben, was zu einer erheblichen Beeinträchtigung der freien Verschwenkbarkeit benachbarter Befestigungselemente relativ zueinander führt. Des weiteren wird die Verschwenkbarkeit der Befestigungselemente durch den relativ dicken weichelastischen Kunststoff behindert.

Darüber hinaus ist die Herstellung der vorbekannten Bürste problematisch, da die einzelnen Befestigungselemente als unabhängige Inseln in dem weichelastischen Kunststoff eingebettet sind. Bei der Herstellung der Bürste, beispielsweise im Wege des Spritzgießens ist daher dafür Sorge zu tragen, dass zumindest vor dem Umspritzen der einzelnen Befestigungselemente mit der weichelastischen Kunststoffmasse die entsprechenden Befestigungselemente ggf. mit den Borstenbündeln zuverlässig und in der gewünschten Anordnung in der Spritzgießform gehalten werden, um eine Bürste mit der gewünschten Anordnung der einzelnen Borstenbündel zu erhalten.

Der vorliegenden Erfindung liegt das Problem zugrunde, eine Bürste der Eingangs genannten Art weiterzubilden, welche eine relativ freie Verschwenkbarkeit einzelner oder zu Gruppen zusammengefasster Borstenbündel relativ zu anderen Borstenbündeln ermöglicht und die sich kostengünstig herstellen lässt.

Zur Lösung dieses Problems wird mit der vorliegenden Erfindung die Eingangs genannte Bürste dadurch weitergebildet, dass die Dicke der Basis nicht mehr als 80%, vorzugsweise nicht mehr als 60% der Höhe der Befestigungselemente beträgt und dass benachbarte Befestigungselemente über Stege miteinander verbunden sind, die sich im wesentlichen in der Ebene der Basis erstrecken.

Gegenüber dem vorbekannten Stand der Technik sind die Befestigungselemente in Höhenrichtung bei der erfindungsgemäßen Bürste nicht vollständig in dem weichelastischen Kunststoff eingebettet. Sie überragen den weichelastischen Kunststoff mit etwa 20%, vorzugsweise mit etwa 40% ihrer Höhe, d.h. ihrer Erstreckung in Längserstreckung der Borstenbündel. Vorzugsweise beträgt die Dicke der Basis nicht mehr als 35% der Höhe der Befestigungselemente, besonders bevorzugt beträgt die Dicke der Basis nicht mehr als 15% der Höhe der Befestigungselemente. Mit anderen Worten sind die Befestigungselemente von einer relativ dünnen Membran umgeben und überragen diese Membran ober- und/oder unterseitig, wobei es aus hygienischen Gründen zu bevorzugen ist, die Rückseite der Befestigungselemente bündig mit der Basis vorzusehen, so dass die Befestigungselemente die Basis nur an der Oberseite des Bürstenkopfes, d.h. an der von den Borstenbündel durchragten Oberfläche des Bürstenkopfes überragen. Durch diese Maßnahme ist eine gegenüber dem vorbekannten Stand der Technik erhöhte Flexibilität der einzelnen Befestigungselemente geschaffen. Diese sind aber nicht zuletzt aus hygienischen Gründen in der Basis eingebunden, so dass der Bürstenkopf zumindest im Bereich der Basis eine durchgängige Ober- bzw. Unterseite hat.

Im Hinblick auf eine wirtschaftliche Herstellbarkeit der Bürste sind gemäß der vorliegenden Erfindung benachbarte Befestigungselemente über Stege miteinander verbunden. Dies lässt die Möglichkeit offen, die einzelnen Befestigungselemente zunächst in einer Art Skelett, welches durch die Stege und die Befestigungselemente gebildet ist, zu halten. Dabei können die Befestigungselemente über sich in Längsrichtung erstreckende Stege nach Art von Perlen einer Kette aufgereiht sein. Diese Ausgestaltung bietet sich insbesondere für eine Fallgestaltung an, bei welcher die Befestigungselemente als einzelne Borstenbündel fassende Hülsen ausgebildet sind. Die Ausgestaltung ist für die wirtschaftliche Herstellung bei relativ hohen Freiheitsgraden einzelner Borstenbündel hinsichtlich ihrer Verschwenkbarkeit relativ zueinander vorteilhaft. Alternativ können die Befestigungselemente auch über mehr als zwei Stege mit benachbarten Befestigungselementen verbunden sein, beispielsweise in einer skelettartigen Struktur. Das Skelett aus Befestigungselementen und diese verbindende Stege kann zum Umspritzen mit dem weichelastischen Kunststoff in eine weitere Spritzgießform eingebracht werden, wobei das Skelett eine hinreichend genaue Positionierung der einzelnen Befestigungselemente vorgibt, so dass ohne gesonderte Positionierungsmaßnahmen für die einzelnen Befestigungselemente eine Bürste mit dem gewünschten Borstenfeld im Wege des Spritzgießens herstellbar ist. Durch die Stege kann eine gewisse Beeinträchtigung der freien Verschwenkbarkeit einzelner Befestigungselemente gezielt eingestellt werden. Die Stege verbessern des weiteren die Halterung der Befestigungselemente in dem weichelastischen Kunststoff. Die Befestigungselemente sind danach nicht nur über an der Außenumfangsfläche der Befestigungselemente anliegende weichelastische Kunststoffmasse miteinander verbunden, sondern darüber hinaus auch über die Stege, die sich im wesentlichen in der Ebene der Basis erstrecken und entsprechend ganz oder zumindest teilweise in der Basis eingebettet sind, wodurch die Verbindung zu den Befestigungselementen und dem weichelastischen Kunststoff und damit die Auszugsfestigkeit einzelner Befestigungselemente aus dem weichelastischen Kunststoff verbessert wird.

Gemäß einer bevorzugten Ausgestaltung der vorliegenden Erfindung sind die Stege in der Basis eingebettet was bedeutet, dass die Stege die Basis weder an der Oberseite des Bürstenkopfes noch an deren Unterseite überragen. Die Stege befinden sich vorzugsweise vollständig von dem weichelastischen Kunststoff eingebettet. Dieser weichelastische Kunststoff kann danach im wesentlichen die Ober- bzw. Unterseite des Bürstenkopfes bilden, welche allein, vorzugsweise einseitig von den Befestigungselementen überragt wird.

Im Hinblick auf eine gleichmäßige Oberfläche der Basis ist es zu bevorzugen, die sich zwischen den Befestigungselementen erstreckenden Stege so anzuordnen, dass diese von der Basis jedenfalls einseitig, vorzugsweise beidseitig überragt werden. Das weichelastische Kunststoffmaterial der Basis erstreckt sich bei dieser bevorzugten Ausgestaltung jedenfalls geringfügig über die Vorder- bzw. Rückseite der Stege. Dementsprechend wird die vorder- und rückseitige Oberfläche der Basis auch im Bereich der Stege durch den weichelastischen Kunststoff des Basismaterials gebildet. Mit Rücksicht auf eine relativ dünne Basisschicht sollte die Basis die Stege nur geringfügig überragen.

Aus gestalterischen Gründen und mit Rücksicht auf eine leichtere Positionierung des Skeletts umfassend die Befestigungselemente beim Umspritzen mit dem weichelastischen Kunststoff ist es zu bevorzugen, die Stege an der Unterseite des Bürstenkopfes bündig mit der Basis vorzusehen. Danach liegt die Rückseite der Stege in einer Ebene mit der Rückseite der Basis. Eine solche Ausgestaltung kann sich als Ergebnis einer Anordnung der Skelettstruktur der Stege mit den Befestigungselementen gegen die formgebende Fläche einer Spritzgießform ergeben, wodurch das Skelett aus Befestigungselementen und Stegen jedenfalls einseitig auf einfache Weise in der Spritzgießform positioniert ist.

Sofern die Befestigungselemente rückseitig in einer Ebene mit der Rückseite der Basis vorgesehen sind, ist es zu bevorzugen, die Befestigungselemente rückseitig zu verschließen, so dass die stirnseitige Endfläche der Befestigungselemente in einer Ebene mit der Rückseite der Basis liegen und keine Eintrittsöffnungen an der Rückseite zu sehen sind, die zu dem Aufnahmeraum der Befestigungselemente für die Borstenbündel führen.

Im besonderen bei der Ausbildung der einzelnen Befestigungselemente als Hülsen, die als relativ dünnwandige Bauteile jeweils ein einziges Borstenbündel fassen, ist es zu bevorzugen, in Längsrichtung eines länglichen Bürstenkopfes, wie es beispielsweise bei manuell betätigten Zahnbürsten üblich ist, die einzelnen Hülsen hintereinander anzuordnen und in Längsrichtung durch Stege zu verbinden. Bei dieser Ausgestaltung ergibt sich dementsprechend in Längsrichtung des Bürstenkopfes eine Hülsenreihe bestehend aus Hülsen und sich üblicherweise streng in Längsrichtung erstreckenden Stegen. Vorzugsweise sind mehrere sich in Längsrichtung erstreckende Stege an dem Bürstenkopf parallel zueinander vorgesehen. Die Ausgestaltung erlaubt eine hohe Flexibilität der einzelnen Borstenbündel in der weichelastischen Basis.

Gemäß einer weiteren bevorzugten Ausgestaltung der vorliegenden Erfindung weist der Bürstenkopf zwei Bürstenkopfsegmente auf, die üblicherweise für sich jeweils ein oder mehrere Borstenbündel tragen und die stoffschlüssig miteinander verbunden sind und zwischen sich die Basis aufnehmen. Mit dieser Weiterbildung wird das Konzept einer Bürste bestehend aus einem Grundkörper umfassend die Bürstenkopfsegmente und den Griffstiel verwirklicht, der sich mittels Spritzgießen leicht herstellen lässt und vorzugsweise auch das vorerwähnte Skelett aus Befestigungselementen und Stegen umfasst. Dieser Grundkörper kann in einem ersten Spritzgießzyklus hergestellt und zur Umspritzung mit dem weichelastischen Kunststoff der Basis, der beispielsweise ein thermoplastischer Elastomer sein kann, in ein zweites Formnest umgesetzt werden. Der Grundkörper kann bereits Borstenbündel aufweisen, die klassischer Weise durch Umspritzen bei der Herstellung des Grundkörpers mit diesem verbunden werden. Alternativ können die Borstenbündel auch nachträglich durch konventionelle Anker in den Befestigungselementen befestigt werden, die hierzu eine im wesentlichen den Durchmesser des Borstenbündels entsprechende Ausnehmung für jedes Borstenbündel aufweisen, in welche auch der metallische Anker zu Fixierung der Borstenbündel eingebracht wird. Bei der Verwendung von Ankern werden vorzugsweise im wesentlichen runde Ausnehmungen zur Aufnahme der Borstenbündel an dem oder den Befestigungselementen vorgesehen. Andere Querschnittsformen sind aber ebenso möglich, insbesondere beim Fixieren der Borstenbündel mittels Umspritzen.

Die Basis kann bei der vorstehend diskutierten bevorzugten Ausgestaltung form- und/oder stoffschlüssig mit den Bürstenkopfsegmenten verbunden sein. Bei einer formschlüssigen Verbindung umgreifen die Bürstenkopfsegmente beispielsweise die Basis auch auf der Ober- und Unterseite und bilden dementsprechend eine die Basis aufnehmende Nut aus.

Vorzugsweise hat die weichelastische Basis vornehmlich die Funktion einer möglichst flexiblen und hygienischen Halterung der Befestigungselemente und so ist die Basis fehlstellenfrei an jedes Befestigungselement angeschlossen. Die Basis ist vorzugsweise zwischen den beiden Bürstenkopfsegmenten aufgespannt, d.h. erstreckt sich frei schwebend zwischen diesen beiden Bürstenkopfsegmenten. Diese sind hierzu vorzugsweise über einen auf der Rückseite des Bürstenkopfes, d.h. der den Borstenbündeln abgewandten Seite mit Abstand zu der Basis vorgesehenen Haltesteg miteinander verbunden. Der Haltesteg lagert üblicherweise das vordere Bürstenkopfsegment verschwenkbar in Grenzen relativ zu dem hinteren Bürstenkopfsegment. Die Anbindung des Haltesteges kann derart sein, dass das vordere Bürstenkopfsegment bei einer Druckbeanspruchung auf die an diesem Bürstenkopfsegment befestigten Bündel der Bürstenkopf zur Ausbildung einer an der Oberseite der Bürste konvexe Kontur verschwenkt wird. Durch eine derartige elastische Verformung des Bürstenkopfes wird einer zu reinigenden konvexen Oberfläche bestmöglich entsprochen. Dementsprechend legen sich die Borstenbündel bei der Ausgestaltung der erfindungsgemäßen Bürste als Zahnbürste bei einer Druckbeanspruchung des vorderen Bürstenkopfsegmentes konvex an die Außenseite des Gebisses an und führen somit zu einer vollflächigen Reinigung an dieser Außenseite.

Im Hinblick auf eine erhöhte Steifigkeit des Bürstenkopfes gegenüber Torsion sind vorzugsweise mehrere Haltestege vorgesehen, die sich im wesentlichen parallel zueinander erstrecken. Bevorzugt haben diese Haltestege eine Erstreckung parallel zur Längserstreckung des Bürstenkopfes, die im Falle der Zahnbürsten mit der Längserstreckung eines Stieles übereinstimmen.

Im Falle einer Zahnbürste besteht die Bürste vorzugsweise aus einem vorderen Bürstenkopfsegment, welches das vordere Ende des Bürstenkopfes bildet, und einem hinteren Bürstenkopfsegment, welches sich einteilig an einen Griffstiel bzw. einen Bürstenhals der Zahnbürste anschließt. Dazwischen erstreckt sich die Basis mit den darin aufgenommenen Befestigungselementen und ihren darin befestigten Borstenbündeln. Eine solcher Art ausgestaltete Bürste hat eine hohe Flexibilität und kann optimal an die zu reinigende Oberfläche angepasst werden. Jedenfalls führt eine punktuelle Beanspruchung der Borstenbündel speziell im vorderen Bereich der Bürste zu einer Verformung des Bürstenkopfes, der sich dabei üblicherweise der Kontur der zu reinigenden Oberfläche anpasst. Hierdurch wird die Putzwirkung der Bürste erhöht.

Gemäß einer bevorzugten Ausgestaltung der vorliegenden Erfindung gehen die Ränder der Basis, d.h. üblicherweise die Seitenränder des Bürstenkopfes im Bereich der Basis kontinuierlich in die Randfläche der vorderen und hinteren Bürstenkopfsegmente über. Die Bürste hat damit jedenfalls am Übergang zwischen der Basis und den vorderen bzw. hinteren Bürstenkopfsegmenten einen absatzfreien Verlauf. Insbesondere die vorderen und hinteren Bürstenkopfsegmente sind vorzugsweise ebenfalls mit weicher gekrümmter Oberfläche ausgebildet. Speziell die Randflächen der Bürstenkopfsegmente sind weich konvex gekrümmt. Die vorderen und hinteren Bürstenkopfsegmente überragen üblicherweise die Basis und haben vorzugsweise zur Aufnahme der Basis jeweils einander gegenüberliegende Nuten, in denen die Basis genommen ist. Die Bürstenkopfsegmente bilden vorzugsweise die Oberseite der Basis und die Grundfläche der Bürstenkopfsegmente kann im Hinblick auf das an den Bürstenkopfsegmenten vorzusehende Borstenfeld beliebig angepasst und ausgestaltet werden. Insbesondere im Falle der Verbindung der beiden Bürstenkopfsegmente über einen Haltesteg, wird auch die Basis rückseitig von den vorderen und hinteren Bürstenkopfsegmenten überragt.

Die erfindungsgemäße Bürste kann als Zwei- oder Mehrkomponentenbauteil ausgebildet sein. Neben den unterschiedlichen Funktionselementen, nämlich zumindest der Basis einerseits und den Stegen mit dem Bürstenkopfgrundkörper andererseits können Umspritzungen an den Rändern, der Oberseite wie auch insbesondere am Griffstiel vorgesehen sein, um an der Oberfläche die haptischen Eigenschaften zu modifizieren, Funktionsflächen zur Reinigung bestimmter Zonen auszubilden oder die Steifigkeit der Bürste an ausgewählten Stellen zu beeinflussen.

Weitere Einzelheiten und Vorteile der vorliegenden Erfindung ergeben sich aus der nachfolgenden Beschreibung bevorzugte Ausführungsbeispiele in Verbindung mit der Zeichnung. In dieser zeigen:
- Figur 1: eine perspektivische Draufsicht auf ein erstes Ausführungsbeispiel eines Bürstekopfes einer Zahnbürste;
- Figur 2: das in Figur 1 gezeigte Ausführungsbeispiel bei einer perspektivischen Draufsicht auf die Unterseite;
- Figur 3: eine perspektivische Ansicht im wesentlichen gemäß Figur 1 eines Befestigungselementes mit Borstenbündel;
- Figur 4: eine perspektivische Draufsicht auf die Oberseite eines Bürstenkopfes eines zweiten Ausführungsbeispiels einer Zahnbürste;
- Figur 5: die Unterseite des in Figur 4 gezeigten Bürstenkopfes in einer perspektivischen Ansicht und
- Figur 6: eine Seitenansicht des in den Figuren 4 und 5 gezeigten Ausführungsbeispiels.

Die Figuren 1 bis 3 zeigen ein erstes Ausführungsbeispiel einer erfindungsgemäßen Bürste, die als Zahnbürste ausgebildet ist und einen Griffstiel 1 umfasst, der lediglich ansatzweise dargestellt ist, sowie einen Bürstenkopf 2, der eine Vielzahl von Borstenbündeln 3, 4, 5 trägt. Die Borstenbündel 3 sind an einem hinteren Bürstenkopfsegment 6 angeordnet, welches in Verlängerung des Griffstieles 1 ausgebildet ist. Die Borstenbündel 4 sind an einem vorderen Bürstenkopfsegment 7 befestigt, welches das vordere Ende des Bürstenkopfes 2 ausbildet. Bei dem gezeigten Ausführungsbeispiel ist das durch die Borstenbündel 3 gebildete Borstenfeld spiegelsymmetrisch zu dem durch die Borstenbündel 4 ausgebildete Borstenfeld vorgesehen. Zwischen diesen beiden Borstenfeldern befinden sich drei Reihen 8 von Borstenbündeln 5. Die Borstenbündel 5 sind jeweils für sich in einem als Hülse 9 ausgebildeten Befestigungselement 10 befestigt. Die Hülsen 9 haben eine zylindrische Ausnehmung 11, welche einen kreisrunden Querschnitt hat und jeweils eines der Borstenbündel 5 aufnimmt. Die Außenseite der Hülse 9 ist leicht konisch. Die kleinere Stirnseite der stumpfförmigen Hülse 9 wird von dem Borstenbündel 5 überragt. Die größere Stirnseite der kegelstumpfförmigen Hülse 9 liegt in der Ebene einer Basis 12 aus einem weicheelastischen Kunststoff (vgl. Fig. 2).

Wie die Figur 2 erkennen lässt sind die Hülsen 9 jeder Reihe 8 a-c über Stege 13 miteinander verbunden. Dementsprechend ist jede der Reihen 8 a-c stoffschlüssig zwischen dem hinteren Bürstenkopfsegment 6 und dem vorderen Bürstenkopfsegment 7 als Teil eines Bürstenkopfgrundkörpers ausgebildet. Die Rückseite der Basis 12 wird von zwei Haltestegen 14 überragt, die sich in Längsrichtung des Bürstenkopfes 2 erstrecken. Die Haltestege 14 sind jeweils symmetrisch zu einer Mittellängsachse mit Abstand zu dieser an dem hinteren und dem vorderen Bürstenkopfsegment 6, 7 stoffschlüssig angeordnet. Die Haltestege 14 sind zur Unterseite hin leicht konvex gekrümmt. Die Haltestege 14 überragen die Unterseite der jeweiligen hinteren und vorderen Bürstenkopfsegmente 6, 7 jedoch nur geringfügig. Allerdings verbleibt zwischen der Unterseite der Basis 12 und der dieser Basis 12 zugewandten Fläche der Haltestege 14 im unbenutzten Ausgangszustand der Bürste ein gewisser Abstand, so dass die Basis 12 in Richtung auf die Haltestege 14 in Grenzen frei ausgelenkt werden kann.

Wie insbesondere der Figur 1 deutlich zu entnehmen ist, hat die Basis 12 eine Dicke, d.h. eine Erstreckung in Längsrichtung der Borstenbündel 3, 4, 5, die wesentlich geringer als die Dicke der hinteren und vorderen Bürstenkopfsegmente 6, 7 und wesentlich geringer als die Dicke der Befestigungselemente 10 ist. Bei dem gezeigten Ausführungsbeispiel beträgt die Dicke der Basis etwa 0,4 mm, wohingegen die Hülsen 9 eine Dicke/Höhe von etwa 3 mm haben. Zur Befestigung der Basis 12 weisen die vorderen und hinteren Bürstenkopfsegmente 6, 7 jeweils eine sich in Querrichtung an gegenüberliegenden Stirnseiten der hinteren und vorderen Bürstenkopfsegmente 6, 7 ausgesparte Nut 15, 16 auf. Diese Nuten 15, 16 sind durch Umspritzen bei der Herstellung der Basis 12 vollständig mit deren Kunststoffmasse ausgefüllt worden. Dementsprechend ist die Basis 12 sicher mit den jeweiligen Bürstenkopfsegmenten 6, 7 verbunden.

Bei dem in den Figuren 1 bis 3 gezeigten Ausführungsbeispiel handelt es sich lediglich um eine schematische Darstellung eines möglichen Ausführungsbeispiels. Selbstverständlich können die Borstenbündel 3, 4, 5 eine Konturierung haben, d.h. für sich jeweils konturiert sein, oder ein ganz oder teilweise konturiertes Borstenfeld an der Vorderseite des Bürstenkopfes 2 ausbilden.

In den Figuren 4 bis 6 ist ein weiteres Ausführungsbeispiel einer Zahnbürste gezeigt. Bei diesem Ausführungsbeispiel haben die Borstenbündel 5 eine konkave Konturierung. Eine an die nutzungsseitige Oberfläche dieser Borstenbündel 5 angelegte Kurve führt im wesentlichen absatzfrei zu den nutzungsseitigen Enden der hinteren Borstenbündel 3 bzw. den der vorderen Borstenbündel 4.

Das vordere Bürstenkopfsegment 7 trägt kreisförmig angeordnete Borstenbündel 4. Entsprechend hat das vordere Bürstenkopfsegment 7 auch eine im wesentlichen kreisrunde Grundfläche. Auch die vordere Stirnseite des hinteren Bürstenkopfsegmentes 6 ist ein wenig konvex gekrümmt. Der lichte Abstand zwischen den vorderen und hinteren Bürstenkopfsegmenten 6, 7 ist auf der Mittellängsachse der Bürste am geringsten und so wie hier vorgesehene Reihe 8 b vier Borstenbündel 5, wohingegen die äußeren Reihen 8 a, c jeweils fünf Borstenbündel 5 umfassen. Die Borstenbündel 5 sind auch bei diesem Ausführungsbeispiel in kegelstumpfförmigen Hülsen 9 aufgenommen, die über Stege 13 miteinander verbunden sind. Die mittleren Borstenbündel 5 der Reihe 8b sind in Längsrichtung versetzt zu dem äußeren Borstenbündel 5 der Reihen 8a, 8c vorgesehen.

Auch dieses Ausführungsbeispiel weist zwei Haltestege 14 auf, die leicht konvex an der Unterseite des Bürstenkopfes 2 gekrümmt vorgesehen sind. Diese verlaufen allerdings zu vorderen Spitze des Bürstenkopfes 2 hin leicht zulaufend und unterscheiden sich in sofern von dem in den Figuren 1 bis 3 gezeigten Ausführungsbeispiel, bei welchem die Haltestege 13 streng parallel zu der Mittellängsachse des Bürstenkopfes 2 verlaufen. Die in Figur 6 gezeigte Seitenansicht lässt den Abstand zwischen dem Haltesteg 14 und der Unterseite der Basis 12 erkennen. Gut erkennbar sind die Größenverhältnisse zwischen der Dicke der Basis 12 einerseits und der Höhe der Hülsen 9 andererseits.

Der Bürstenkopf 2 des Ausführungsbeispiels läuft nach vorne hin leicht konisch zu. Das Hintere Bürstenkopfsegment 6 hat eine größere Breite als das vordere kreisförmige Bürstenkopfsegment 7. Die Basis 12 ist im wesentlichen trapezförmig und geht von dem hinteren Bürstenkopfsegment an der Stelle größter Breite des Bürstenkopfsegmentes 6 ab und geht tangential in die Außenumfangsfläche des vorderen Bürstenkopfsegmentes 7 über.

In Figur 6 ist auch zu erkennen, dass die Basis 12 in etwa in Dickenrichtung in der Mitte der beiden Bürstenkopfsegmente 6, 7 aufgenommen ist.

### Bezugszeichenliste

- 1: Griffstiel
- 2: Bürstenkopf
- 3: Bürstenbündel, hinteres Bürstenkopfsegment
- 4: Bürstenbündel, vorderes Bürstenkopfsegment
- 5: Bürstenbündel mit hoher Flexibilität
- 6: hinteres Bürstenkopfsegment
- 7: vorderes Bürstenkopfsegment
- 8: a-c Reihen von Hülsen
- 9: Hülse
- 10: Befestigungselement
- 11: Ausnehmung
- 12: Basis
- 13: Steg
- 14: Haltesteg
- 15: Nut
- 16: Nut

## Patentansprüche

1. Bürste, insbesondere Zahnbürste, mit einem Griffstiel (1) und einem Bürstenkopf (2), der Borstenbündel (3, 4, 5) trägt, die im Bereich ihrer befestigungsseitigen Enden in einem Befestigungselement (10) aufgenommen sind, wobei jedenfalls eines der Befestigungselemente (10) mit einer jedenfalls einen Teil der Grundfläche des Bürstenkopfes (2) bildenden und Zwischenräume zwischen einzelnen Befestigungselementen (10) ausfüllenden Basis (12) aus einem weichelastischen Kunststoff verbunden sind, **dadurch gekennzeichnet, dass** die Dicke der Basis (12) nicht mehr als 80%, vorzugsweise nicht mehr als 60% der Höhe der Befestigungselemente (10) beträgt und dass benachbarte Befestigungselemente (10) über Stege (13) miteinander verbunden sind, die sich im wesentlichen in der Ebene der Basis (12) erstrecken.

2. Bürste nach Anspruch 1, **dadurch gekennzeichnet, dass** die Stege (13) in der Basis (12) eingebettet sind.

3. Bürste nach Anspruch 1 oder 2, **dadurch gekennzeichnet, dass** die Stege (13) bündig jedenfalls mit einer Oberfläche der Basis (12) vorgesehen sind.

4. Bürste nach einem der vorherigen Ansprüche, **dadurch gekennzeichnet, dass** die Basis (12) die Stege (13) jedenfalls einseitig überragt.

5. Bürste nach Anspruch 4, **dadurch gekennzeichnet, dass** die Basis (12) die Stege (13) geringfügig überragt.

6. Bürste nach einem der vorherigen Ansprüche, soweit von Anspruch 3 abhängig, **dadurch gekennzeichnet, dass** die Stege (13) an der Unterseite des Bürstenkopfes (2) bündig mit der Basis (12) sind.

7. Bürste nach Anspruch 6, **dadurch gekennzeichnet, dass** die Befestigungselemente (10) rückseitig verschlossen sind und die rückseitigen Stirnseiten der Befestigungselemente (10) bündig mit der Basis (12) sind.

8. Bürste nach einem der vorherigen Ansprüche, **dadurch gekennzeichnet, dass** die Befestigungselemente als einzelne Borstenbündel (5) fassende Hülsen (9) ausgebildet sind und dass in Längsrichtung eines länglichen Bürstenkopfes (2) im wesentlichen hintereinander vorgesehene Hülsen (9) durch Stege (13) zu einer Hülsenreihe (8 a-c) verbunden sind und dass mehrere Hülsenreihen (8a; 8b; 8c) unabhängig voneinander nebeneinander vorgesehen sind.

9. Bürste nach einem der vorherigen Ansprüche, **dadurch gekennzeichnet, dass** die Basis (12) zwischen zwei Bürstenkopfsegmenten (6, 7) vorgesehen ist, die stoffschlüssig miteinander verbunden sind.

10. Bürste nach Anspruch 9, **dadurch gekennzeichnet, dass** die Bürstenkopfsegmente (6, 7) über Reihen (8 a-c) von miteinander durch Stege (13) verbundene Befestigungselemente (10) stoffschlüssig miteinander verbunden.

11. Bürste nach Anspruch 9 oder 10, **dadurch gekennzeichnet, dass** die Bürstenkopfsegmente (6, 7) über wenigstens einen sich auf der den Borstenbündeln abgewandten Rückseite der Basis (12) mit Abstand zu dieser erstreckenden Haltesteg (14) miteinander verbunden sind und dass die Basis (12) zwischen den Bürstenkopfsegmenten (6, 7) auf gespannt ist.

12. Bürste nach Anspruch 11, **dadurch gekennzeichnet, dass** mehrere sich im wesentlichen parallel zueinander erstreckende Haltestege (14) vorgesehen sin.

13. Bürste nach einem der Ansprüche 9 bis 12, **dadurch gekennzeichnet, dass** eines der beiden Bürstenkopfsegmente (7) das vordere Ende und das andere Bürstenkopfsegment (6) das hintere Ende des Bürstenkopfes (2) bildet.

14. Bürste nach Anspruch 13, **dadurch gekennzeichnet, dass** das vordere und/oder das hintere Bürstenkopfsegment (6, 7) Borstenbündel (3, 4) trägt.

15. Bürste nach einem der Ansprüche 9 bis 14, **dadurch gekennzeichnet, dass** die Ränder der Basis (12) kontinuierlich in die Randflächen der Bürstenkopfsegmente (6, 7) übergehen.

16. Bürste nach einem der vorherigen Ansprüche, **dadurch gekennzeichnet, dass** die Borstenbündel (5) durch in die Hülsen (9) eingebrachte Anker in diesen verankert sind.

17. Bürste nach einem der vorherigen Ansprüche, **dadurch gekennzeichnet, dass** die Bürstenkopfsegmente (6, 7) zusammen mit den Hülsen (9) und den Stegen (13) sowie dem wenigstens einen Haltesteg (14) einstückig als Teil eines Grundkörpers aus einer Hartkomponente hergestellt sind, an dem die Basis (12) durch Umspritzen des Grundkörpers befestigt ist.

## Geänderte Patentansprüche

### Geänderte Patentansprüche gemäss Regel 137(2) EPÜ.

**1.** Bürste, insbesondere Zahnbürste, mit einem Griffstiel (1) und einem Bürstenkopf (2), der Borstenbündel (3, 4, 5) trägt, die im Bereich ihrer befestigungsseitigen Enden in einem Befestigungselement (10) aufgenommen sind, wobei jedenfalls eines der Befestigungselemente (10) mit einer jedenfalls einen Teil der Grundfläche des Bürstenkopfes (2) bildenden und Zwischenräume zwischen einzelnen Befestigungselementen (10) ausfüllenden Basis (12) aus einem weichelastischen Kunststoff verbunden sind, deren Dicke der Basis (12) nicht mehr als 80%, vorzugsweise nicht mehr als 60% der Höhe der Befestigungselemente (10) beträgt und dass benachbarte Befestigungselemente (10) über Stege (13) miteinander verbunden sind, die sich im wesentlichen in der Ebene der Basis (12) erstrecken, **dadurch gekennzeichnet, dass** die Basis (12) zwischen zwei Bürstenkopfsegmenten (6, 7) vorgesehen ist, die stoffschlüssig miteinander verbunden sind, und dass die Bürstenkopfsegmente (6, 7) über Reihen (8 a-c) von miteinander durch Stege (13) verbundene Befestigungselemente (10) stoffschlüssig miteinander verbunden.

**2.** Bürste nach Anspruch 1, **dadurch gekennzeichnet, dass** die Stege (13) in der Basis (12) eingebettet sind.

**3.** Bürste nach Anspruch 1 oder 2, **dadurch gekennzeichnet, dass** die Stege (13) bündig jedenfalls mit einer Oberfläche der Basis (12) vorgesehen sind.

**4.** Bürste nach einem der vorherigen Ansprüche, **dadurch gekennzeichnet, dass** die Basis (12) die Stege (13) jedenfalls einseitig überragt.

**5.** Bürste nach Anspruch 4, **dadurch gekennzeichnet, dass** die Basis (12) die Stege (13) geringfügig überragt.

**6.** Bürste nach einem der vorherigen Ansprüche, soweit von Anspruch 3 abhängig, **dadurch gekennzeichnet, dass** die Stege (13) an der Unterseite des Bürstenkopfes (2) bündig mit der Basis (12) sind.

**7.** Bürste nach Anspruch 6, **dadurch gekennzeichnet, dass** die Befestigungselemente (10) rückseitig verschlossen sind und die rückseitigen Stirnseiten der Befestigungselemente (10) bündig mit der Basis (12) sind.

**8.** Bürste nach einem der vorherigen Ansprüche, **dadurch gekennzeichnet, dass** die Befestigungselemente als einzelne Borstenbündel (5) fassende Hülsen (9) ausgebildet sind und dass in Längsrichtung eines länglichen Bürstenkopfes (2) im wesentlichen hintereinander vorgesehene Hülsen (9) durch Stege (13) zu einer Hülsenreihe (8 a-c) verbunden sind und dass mehrere Hülsenreihen (8a; 8b; 8c) unabhängig voneinander nebeneinander vorgesehen sind.

**9.** Bürste nach Anspruch 1, **dadurch gekennzeichnet, dass** die Bürstenkopfsegmente (6, 7) über wenigstens einen sich auf der den Borstenbündeln abgewandten Rückseite der Basis (12) mit Abstand zu dieser erstreckenden Haltesteg (14) miteinander verbunden sind und dass die Basis (12) zwischen den Bürstenkopfsegmenten (6, 7) auf gespannt ist.

**10.** Bürste nach Anspruch 9, **dadurch gekennzeichnet, dass** mehrere sich im wesentlichen parallel zueinander erstreckende Haltestege (14) vorgesehen sin.

**11.** Bürste nach einem der Ansprüche 9 bis 10, **dadurch gekennzeichnet, dass** eines der beiden Bürstenkopfsegmente (7) das vordere Ende und das andere Bürstenkopfsegment (6) das hintere Ende des Bürstenkopfes (2) bildet.

**12.** Bürste nach Anspruch 11 soweit von Anspruch 8 abhängig, **dadurch gekennzeichnet, dass** das vordere und/oder das hintere Bürstenkopfsegment (6, 7) Borstenbündel (3, 4) trägt.

**13.** Bürste nach einem der Ansprüche 8 und 9, **dadurch gekennzeichnet, dass** die Ränder der Basis (12) kontinuierlich in die Randflächen der Bürstenkopfsegmente (6, 7) übergehen.

**14.** Bürste nach einem der vorherigen Ansprüche, **dadurch gekennzeichnet, dass** die Bürstenkopfsegmente (6, 7) zusammen mit den Hülsen (9) und den Stegen (13) sowie dem wenigstens einen Haltesteg (14) einstückig als Teil eines Grundkörpers aus einer Hartkomponente hergestellt sind, an dem die Basis (12) durch Umspritzen des Grundkörpers befestigt ist.
